# EUROPÄISCHE PATENTSCHRIFT

(11) **EP 1 079 056 B1**
(45) Veröffentlichungstag und Bekanntmachung des Hinweises auf die Patenterteilung: **01.10.2008**
(21) Anmeldenummer: 00117762.5
(22) Anmeldetag: 18.08.2000
(51) Int. Cl.: E05F 1/12, E05F 1/14, E05D 11/10

(54) **Klappscharnier-Gelenk**
Snap hinge
Charnière à encliquetage

(30) Priorität: 24.08.1999 DE 29914746 U
(43) Veröffentlichungstag der Anmeldung: 28.02.2001
(73) Patentinhaber: SFS intec Holding AG, 9435 Heerbrugg (CH)
(72) Erfinder: Schwarz, Helmut, 71263 Weil der Stadt (DE)

(56) Entgegenhaltungen:
- EP-A- 0 688 692
- FR-A- 2 244 364

## Beschreibung

Die Erfindung betrifft ein Klappscharnier-Gelenk mit einem ortsfesten Scharnierteil und einen verschwenkbaren Scharnierteil, die gelenkig miteinander verbunden sind.
Ein solches Klappscharnier-Gelenk dient als Einrichtung , um z.B. einen Deckel in einer Schließ(Zuhalte)-Position bzw. einer Öffnungsposition zu halten.
In der Deutschen Offenlegungsschrift DE 2232379 ist ein Klappenverschluß mit einer selbshaftenden Verschluß- und Öffnungs-Stellung beschrieben, bei der die Führung der Klappe mittels in einer rechtwinklig geknickten Nut geführter Zapfen unter Einwirkung einer Zugfeder erfolgt.
In der Deutschen Patentschrift DE 4240 790 ist ein Scharnier für eine hochschwenkbare Abdeckhaube eines Kraftwagens beschrieben, welches ein Koppelgestänge mit zwei besonders ausgebildeten Lenkern , eine Zugfeder und einen Steuerhebel für das Koppelgestänge umfaßt, der in eine Führungskulisse einschwenkbar und in dieser verschiebbar ist.

Die EP-0 688 692 offenbart alle Merkmale des Oberbegriffs des Anspruchs 1.

Es ist Aufgabe der Erfindung, ein Klappscharnier-Gelenk anderer Bauart anzugeben, welches einfach herzustellen ist und eine sichere Handhabung bezüglich seiner zwei Anschlags-Endpositionen (geschlossen, geöffnet ) gestattet.

Diese Aufgabe der Erfindung wird in vorteilhafter Weise durch die im Anspruch 1 angegebenen Merkmale gelöst.
Vorteilhafte Weiterbildungen der Erfindung sind in den Unteransprüchen gekennzeichnet.

Ein Ausführungsbeispiel der Erfindung ist in den Zeichnungen dargestellt und wird im folgenden näher beschrieben. Es zeigen:
FIG. 1 eine vereinfachte perspektivische Darstellung des ortsfesten Scharnierteils und des verschwenkbaren Scharnierteils,
FIG.2 eine vereinfachte perspektivische Darstellung des ortsfesten Scharnierteils mit der in dessen Führungsschlitz verlaufenden Gleitachse,
FIG.3 eine vereinfachte perspektivische auszugsweise Darstellung des verschwenkbaren Scharnierteils mit der in dessen Führungsschlitz verlaufenden Gleitachse, welche von einer Torsionsfeder beaufschlagt wird.

FIG. 1 zeigt
aus Übersichtsgründen eine getrennte vereinfachte perspektivische Darstellung des ortsfesten Scharnierteils (Führungsteil) 2 und des verschwenkbaren Scharnierteils 1. Das ortsfeste Scharnierteils 2 hat einen torrahmen-ähnlichen Aufbau mit zwei parallel zueinander verlaufenden Seitenwänden 10 und 11. Jede Seitenwand weist einen Führungsschlitz (Führungsbahn) 6 . Dieser Führungsschlitz in beiden Seitenwänden dient der Führung einer feder(7)kraftbeaufschlagten Gleitachse (Führungsglied) 4. Die Führungsschlitz 6 ist durch einen Wendepunkt W gekennzeichnet. Dieser Wendepunkt bewirkt, daß die feder(7)kraftbeaufschlagte Gleitachse 4 in der Führungsschlitz 6 entweder die feste Anschlags-Endposition E1 oder E2 an den Enden der Führungsbahn einnimmt. Durch diese beiden Positionen E1 und E2 sind maximal die Schließ(Zuhalte)-Position und die Öffnungsposition z.B. einer Wartungsklappe bei Flugzeugen bestimmt. Die Stellung des Führungsgliedes 4 in der Position E1 oder E2 der Führungsschlitz 6 bestimmt die Stellung der Klappe: "geschlossen oder geöffnet". Die Führungsschlitz 6 zeigt vorzugsweise einen stetigen Verlauf, d.h. der Wendepunkt W ist nicht als scharfer Knick ausgebildet, sondern zeigt wie auch die Bahn selbst eine Krümmung. Der Krümmungswert ist im Wendepunkt höher als in den anderen Teilen der Führungsbahn.

Zwischen den beiden Seitenwänden 10 und 11 ist eine Achse 3 angeordnet. Sie dient als Schwenkachse für das verschwenkbaren Scharnierteil 1, welches zwischen den Seitenwänden 10 und 11 des ortsfesten Scharnierteiles 2 angeordnet ist. Die Schwenkachse 3 verläuft durch die Bohrungen 7 des Scharnierteiles 1. Sie ist fest mit den Außenwänden 10, 11 des Scharnierteiles 2 verbunden.

Die Seitenwandungen 12 und 13 des Scharnierteiles 1 weisen einen Führungsschlitz 5 auf, in welchem die Gleitachse 4 verläuft.

Im zusammengebauten Zustand beider Teile 1 und 2 verläuft die beiden Teilen gemeinsame Gleitachse 4 sowohl im Führungsschlitz 5 des Scharnierteiles 1 als auch im Führungsschlitz 6 des Scharnierteiles 2.

In dem dargestellten Ausführungsbeispiel weist der Führungsschlitz 6 einen Wendepunkt auf, nicht aber der Führungsschlitz 5 im Scharnierteil 1.

FIG.2 zeigt eine vereinfachte perspektivische Darstellung des ortsfesten Scharnierteils 2 mit der in dessen Führungsschlitz 6 verlaufenden Gleitachse 4 . In dieser Darstellung nimmt die Gleitachse 4 die Endposition E1 in der Führungsschlitz 6 ein. Aus Übersichtsgründen wurde in dieser Darstellung der verschwenkbare Scharnierteil nur punktiert und auch nur teilweise angedeutet.

FIG.3 zeigt
vereinfachte perspektivische auszugsweise Darstellung des verschwenkbaren Scharnierteils 1 mit der in dessen Führungsschlitz 5 verlaufenden Gleitachse 4 . Die Gleitachse 4 wird von einer auf der Achse 8 angeordneten Torsionsfeder 7 beaufschlagt.
Die äußeren Enden 7-2 stützen sich derart am verschwenkbaren Scharnierteils 1 ab, daß der mittlere hebelartig ausgeführte Teil 7-1 der Feder die Gleitachse 4 druckbeaufschlagt.

Die Gleitachse kann auch durch andere Federn, z.B. Druck- oder Zug-Spiral- oder Blattfedern beaufschlagt werden. Eine solche Feder erfüllt die Aufgabe,
das schwenkbare Scharnierteil in eine der Endpositionen E1 oder E2 des Führungsschlitzes zu drücken und
eine Veränderung dieser Positionen nur gegen die Kraft dieser Feder zu ermöglichen.

## Patentansprüche

1. Klappscharnier-Gelenk mit zwei Anschlags-Endpositionen (E1, E2), welches einen Schwenkarm (1) und einen ortsfesten Führungsteil (2) aufweist, wobei der Schwenkarm (1) und der Führungsteil (2) über eine Schwenkachse (3) verbunden sind,
wobei
ein Führungsglied (4) in einem Führungsschlitz (6) des Führungsteiles (2) geführt ist, wobei der Führungsschlitz (6) des Führungsteiles (2) nicht geradlinig ist und einen Wendepunkt (W) aufweist,
wobei mindestens eine Feder (7), durch welche das Führungsglied (4) entweder in der Anschlags-Endposition (E1) oder (E2) gehalten wird, vorgesehen ist, und
wobei die Schwenkung des Schwenkarmes (1) für den Weg des Führungsgliedes (4) von einer Anschlags-Endposition (E1 oder E2) bis zum Wendepunkt (W) gegen die Kraft der Feder (7) erfolgt, und ab dem Wendepunkt (W) der Schwenkarm (1) federkraftgetrieben in die andere Anschlags-Endposition (E2 bzw. E1) drückbar ist,
**dadurch gekennzeichnet, dass** das Führungsglied (4) in einem Führungsschlitz (5) des Schwenkarmes (1) geführt ist.

2. Anordnung nach Anspruch 1, **dadurch gekennzeichnet, dass** die Schwenkung des Schwenkarmes (1) aus einer Anschlags-Endposition (E1 bzw. E2) bis zum Wendepunkt (W) gegen eine zunehmende Federkraft erfolgt.

3. Anordnung nach einem der Ansprüche 1 oder 2, **dadurch gekennzeichnet, dass** die Feder (7) mindestens eine Torsionsfeder ist, durch deren Enden (7-1, 7-2) das Führungsglied (4) und der Schwenkarm (1) druckbeaufschlagt sind.

4. Anordnung nach einem der Ansprüche 1 bis 3, **dadurch gekennzeichnet, dass** der Schwenkarm (1) eine Halteachse (8) zur Aufnahme der Torsionsfeder (7) aufweist.

## Claims

1. A hinged pivot joint with two end stop positions (E1,E2), which has a pivot arm (1) and a stationary guide part (2), wherein the pivot arm (1) and the guide part (2) are connected via a pivot axis (3), wherein a guide member (4) is guided in a guide slot (6) of the guide part (2), wherein the guide slot (6) of the guide part (2) is not rectilinear and has an inflection point (W), wherein at least one spring (7) is provided, by which the guide member (4) is retained either in the end stop position (E1) or (E2), and wherein the pivoting of the pivot arm (1) for the travel of the guide member (4) from an end stop position (E1 or E2) up to the inflection point (W) takes place against the force of the spring (7), and from the inflection point (W) the pivot arm (1) can be pressed, driven by spring force, into the other end stop position (respectively E2 or E1), **characterised in that** the guide member (4) is guided in a guide slot (5) of the pivot arm (1).

2. An assembly according to Claim 1, **characterised in that** the pivoting of the pivot arm (1) takes place from an end stop position (E1 or E2) up to the inflection point (W) against an increasing spring force.

3. An assembly according to either Claim 1 or Claim 2, **characterised in that** the spring (7) is at least one torsion spring, through the ends (7-1,7-2) of which pressure is applied to the guide member (4) and the pivot arm (1).

4. An assembly according to any one of the Claims 1 to 3, **characterised in that** the pivot arm (1) has a retaining spindle (8) to accommodate the torsion spring (7).

## Revendications

1. Charnière à encliquetage comportant deux positions de fin de course à butée (E1, E2), un bras pivotant (1) et une pièce de guidage (2), fixe, le bras pivotant (1) et la pièce de guidage (2) étant reliés par un axe de pivotement (3),
un organe de guidage (4) étant guidé dans une fente de guidage (6) de la pièce de guidage (2),
la fente de guidage (6) de la pièce de guidage (2) n'est pas rectiligne et comporte un point d'inversion (W),
au moins un ressort (7) tient l'organe de guidage (4) soit dans la position de fin de course en butée (E1) ou la position de fin de course en butée (E2), et
le pivotement du bras pivotant (1) se fait sur le trajet de l'organe de guidage (4) entre l'une des positions de fin de course de butée (E1 ou E2) jusqu'au point d'inversion (W) contre la force développée par le ressort (7) et à partir du point d'inversion (W), le bras pivotant (1) est entraîné par la force développée par le ressort vers l'autre position de fin de course en butée (E2 ou E1),
**caractérisée en ce que**
l'organe de guidage (4) est guidé dans une fente de guidage (5) du bras pivotant (1).

2. Charnière selon la revendication 1,
**caractérisée en ce que**
le mouvement de pivotement du bras pivotant (1) à partir d'une position de fin de course en butée (E1 ou E2) jusqu'au point d'inversion (W) se fait contre une force de ressort croissante.

3. Charnière selon la revendication 1 ou 2,
**caractérisée en ce que**
le ressort (7) est au moins un ressort de torsion dont les extrémités (7.1, 7.2) sollicitent en pression l'organe de guidage (4) et le bras pivotant (1).

4. Charnière selon les revendications 1 à 3,
**caractérisée en ce que**
le bras pivotant (1) comporte un axe de retenue (8) pour recevoir le ressort de torsion (7).
